# FASCICULE DE BREVET EUROPEEN

(11) **EP 1 818 485 B1**
(45) Date de publication et mention de la délivrance du brevet: **14.05.2008**
(21) Numéro de dépôt: 07290165.5
(22) Date de dépôt: 09.02.2007
(51) Int. Cl.: E05C 9/00, E06B 3/263

(54) **Dispositif de verrouillage à au moins un point de condamnation**
Schließvorrichtung mit mindestens einem Verriegelungspunkt
Locking device with at least one locking point

(30) Priorité: 13.02.2006 FR 0601233
(43) Date de publication de la demande: 15.08.2007
(73) Titulaire: Stremler, 80460 Oust Marest (FR)
(72) Inventeur: Legris, Philippe, 80970 Sailly-Flibeaucourt (FR)
(74) Mandataire: Kaspar, Jean-Georges

(56) Documents cités:
- EP-A- 1 561 889
- FR-A1- 2 792 676
- FR-A1- 2 831 914
- GB-A- 2 149 002
- GB-A- 2 384 511

## Description

L'invention concerne un dispositif de verrouillage à au moins un point de condamnation.

Les dispositifs de verrouillage selon l'invention sont particulièrement adaptés au verrouillage des fenêtres, portes, portes-fenêtres coulissantes ou analogues construites par assemblage de profilés en matériaux métalliques conducteurs de la chaleur.

De telles fenêtres, portes, portes-fenêtres coulissantes sont généralement munies de serrures encastrées dans l'épaisseur de la porte, appliquées et retenues sur le champ des fenêtres, portes, portes-fenêtres coulissantes ou analogues par une pièce plate, allongée, sensiblement rectangulaire, couramment appelée « têtière ».

On connaît des serrures à têtière pour portes coulissantes fabriquées par assemblage de profilés, par exemple en aluminium.

Le logement d'une serrure de type connu est découpé ou fraisé sur le champ du profilé en aluminium, de manière à y insérer la serrure, pour ensuite fixer la têtière sur le champ du profilé, par exemple par vissage.

Du fait que la têtière est généralement réalisée en acier, il existe un risque de perte calorifique par pont thermique au niveau de la têtière.

Du fait que la serrure est également réalisée en métal conducteur de la chaleur, il existe également un risque de perte calorifique par pont thermique au niveau de la serrure.

Dans le cas de serrure à au moins un point de condamnation par tringle, il existe également un risque de perte calorifique par la tringle acier.

Un premier but de l'invention est de remédier aux inconvénients de la technique connue, en proposant un nouveau dispositif de fermeture évitant les risques de pertes calorifiques par établissement de pont thermique.

Un deuxième but de l'invention est de proposer un nouveau dispositif de fermeture conservant les facilités d'utilisation et d'assemblage des dispositifs de l'art antérieur.

L'invention a pour objet un dispositif de verrouillage à au moins un point de condamnation, notamment pour fenêtre, porte, porte-fenêtre coulissante ou analogue, comportant au moins une têtière en matériau thermiquement conducteur, ladite têtière portant des organes mécaniques de verrouillage et des boîtiers de mécanismes, caractérisé par le fait que la têtière coopère avec un fourreau en matériau thermiquement isolant, de manière à éviter la formation de pont thermique entre l'intérieur et l'extérieur de la porte, fenêtre, porte-fenêtre coulissante ou analogue, à laquelle le dispositif est destiné.

Selon d'autres caractéristiques alternatives de l'invention :
- le fourreau est en matériau composite.
- le fourreau présente une conformation en U.
- le fourreau comporte des passages pour les organes mécaniques de verrouillage tels que pênes, crochets coulissants, crochets basculants, ou analogues de la têtière
- le fourreau comporte des passages pour les vis de fixation de la têtière
- le fourreau présente une conformation allongée et une section en forme de U recourbé, apte à être enfilée sur la têtière du dispositif de verrouillage.
- le dispositif comporte au moins une tringle de verrouillage à coulissement vertical en matériau thermiquement isolant.
- pour éviter la formation d'un pont thermique entre chaque tringle de verrouillage à coulissement vertical et le cadre de la fenêtre, porte, porte-fenêtre coulissante ou analogue, chaque tringle de verrouillage à coulissement vertical est en matériau composite.
- chaque tringle de verrouillage à coulissement vertical comporte des extrémités actives métalliques.
- le matériau thermiquement isolant est un polyamide chargé de fibre de verre.

L'invention sera mieux comprise grâce à la description qui va suivre donnée à titre d'exemple non limitatif en référence au dessin annexé dans lesquels :
La figure 1 représente schématiquement une vue en section d'un premier mode de réalisation de l'invention :
La figure 2 représente schématiquement une vue en section d'un deuxième mode de réalisation de l'invention.
La figure 3 représente schématiquement une vue de face d'un fourreau de dispositif selon l'invention.

En référence aux figures 1 à 3, les éléments identiques ou fonctionnellement équivalents sont repérés par des chiffres de référence identiques.

Sur la figure 1, un dispositif selon l'invention comporte une têtière 1 en acier entourée d'un fourreau 2 en matériau composite présentant une conformation en U.

La têtière 1 en acier supporte des boîtiers et des mécanismes de verrouillage contenus dans un coffre 3 et des organes mécaniques de verrouillage tels que pênes, crochets coulissants, crochets basculants, ou analogues de type connu.

Le fourreau 2 comporte des passages pour les organes mécaniques de verrouillage tels que pênes, crochets coulissants, crochets basculants, ou analogues et des passages pour les vis de fixation de la têtière sur la menuiserie métallique en aluminium.

La menuiserie métallique en aluminium comporte un profil extérieur 3 et un profil intérieur 4. Les profils intérieurs 3 et 4 sont reliés par des entretoises 5 en matériau thermiquement isolant, par exemple en polyamide chargé de fibre de verre.

Du fait de l'interposition du fourreau 2 entre les profils 3 et 4 et la têtière 1, il n'y a plus de contact thermique direct entre la têtière 1 réalisée généralement en acier et les profils 3 et 4 réalisés généralement en aluminium.

En particulier, c'est le fourreau 2 qui vient en appui sur les nervures 6 de montage de la serrure dans la menuiserie métallique.

Egalement, du fait que les boîtiers 8 de mécanismes sont montés sur la têtière 1, il n'y a pas de contact thermique direct entre les profils 3 et 4 de la menuiserie en aluminium et les boîtiers 8 de mécanisme : à cet effet, on prévoit que la largeur des entretoises 5 en matériau isolant soit légèrement supérieure à l'épaisseur des boîtiers 8 de mécanismes.

Sur la figure 2, un autre dispositif selon l'invention est un dispositif à plusieurs points de condamnation, comportant également des tringles de verrouillage à coulissement vertical.

Cet autre dispositif selon l'invention comporte une têtière 1 en acier entourée d'un fourreau 2 en matériau composite présentant une conformation en U.

La têtière 1 en acier supporte des boîtiers et des mécanismes de verrouillage contenus dans un coffre 3 et des organes mécaniques de verrouillage tels que pênes, crochets coulissants, crochets basculants, ou analogues de type connu.

Le fourreau 2 comporte des passages pour les organes mécaniques de verrouillage tels que pênes, crochets coulissants, crochets basculants, ou analogues et des passages pour les vis de fixation de la têtière sur la menuiserie métallique en aluminium.

La menuiserie métallique en aluminium comporte un profil extérieur 3 et un profil intérieur 4. Les profils intérieurs 3 et 4 sont reliés par des entretoises 5 en matériau thermiquement isolant, par exemple en polyamide chargé de fibre de verre.

Du fait de l'interposition du fourreau 2 entre les profils 3 et 4 et la têtière 1, il n'y a plus de contact thermique direct entre la têtière 1 réalisée généralement en acier et les profils 3 et 4 réalisés généralement en aluminium.

En particulier, c'est le fourreau 2 qui vient en appui sur les nervures 6 de montage de la serrure dans la menuiserie métallique.

Egalement, du fait que les boîtiers 8 de mécanismes sont montés sur la têtière 1, il n'y a pas de contact thermique direct entre les profils 3 et 4 de la menuiserie en aluminium et les boîtiers 8 de mécanisme : à cet effet, on prévoit que la largeur des entretoises 5 en matériau isolant soit légèrement supérieure à l'épaisseur des boîtiers 8 de mécanismes.

Pour éviter la formation d'un pont thermique entre les tringles de verrouillage 7 à coulissement vertical et le cadre de la menuiserie, il est avantageux de constituer les tringles 7 du verrouillage à coulissement vertical en matériau composite, par exemple en polyamide chargé de fibre de verre, tout en prévoyant que les extrémités actives des tringles restent métalliques, de manière à conserver la résistance métallique des points de fermeture de l'art antérieur.

En référence à la figure 3, un fourreau 2 pour dispositif selon l'invention présente une conformation allongée et une section en forme de U recourbé, apte à être enfilé sur la têtière 1 d'un dispositif de verrouillage de type connu.

Le fourreau 2 présente des passages en correspondance avec les organes mécaniques de verrouillage du dispositif 1.

Ainsi, la mise en place du fourreau 2 sur une têtière de type connu permet d'obtenir un dispositif selon l'invention tout en offrant les mêmes facilités de mise en oeuvre que les têtières de l'art antérieur.

Il suffit simplement de glisser le fourreau 2 en matériau thermiquement isolant sur la têtière 1 réalisée généralement en acier ou en matériau thermiquement conducteur pour isoler celle-ci, avant de procéder au montage dans une menuiserie, de la manière connue.

Ainsi, grâce à l'invention, le montage, l'utilisation est la maintenance des dispositifs de fermeture selon l'invention présente les mêmes facilités que le montage, l'utilisation et la maintenance des dispositifs de l'art antérieur.

L'invention décrite en référence a plusieurs modes de réalisation particuliers n'y est nullement limitée, mais couvre au contraire toute modification de forme et toute variante de réalisation dans le cadre et l'esprit de l'invention, l'essentiel étant de disposer des moyens évitant une formation de pont thermique entre l'intérieur et l'extérieur de la fenêtre, porte, porte-fenêtre coulissante ou analogue, à laquelle le dispositif selon l'invention est destiné.

## Revendications

1. Dispositif de verrouillage à au moins un point de condamnation, notamment pour fenêtre, porte, porte-fenêtre coulissante ou analogue, comportant au moins une têtière (1) en matériau thermiquement conducteur, ladite têtière (1) portant des organes mécaniques de verrouillage et des boîtiers de mécanismes, **caractérisé en** combinaison par le fait que la têtière (1) coopère avec un fourreau (2) en matériau thermiquement isolant, de manière à éviter la formation de pont thermique entre l'intérieur et l'extérieur de la porte, fenêtre, porte-fenêtre coulissante ou analogue, à laquelle le dispositif est destiné et par le fait que le fourreau (2) présente une conformation allongée et une section en forme de U recourbé, apte à être enfilée sur la têtière (1) du dispositif de verrouillage.

2. Dispositif selon la revendication 1, **caractérisé par le fait que** le fourreau (2) est en matériau composite.

3. Dispositif selon la revendication 1 ou 2, **caractérisé par le fait que** le fourreau (2) présente une conformation en U.

4. Dispositif selon l'une quelconque des revendications précédentes, **caractérisé par le fait que** le fourreau (2) comporte des passages pour les organes mécaniques de verrouillage tels que pênes, crochets coulissants, crochets basculants, ou analogues de la têtière (1).

5. Dispositif selon l'une quelconque des revendications précédentes, **caractérisé par le fait que** le fourreau (2) comporte des passages pour les vis de fixation de la têtière (1).

6. Dispositif selon l'une quelconque des revendications précédentes, **caractérisé par le fait que** le dispositif comporte au moins une tringle de verrouillage (7) à coulissement vertical en matériau thermiquement isolant.

7. Dispositif selon la revendication 6, **caractérisé par le fait que**, pour éviter la formation d'un pont thermique entre chaque tringle de verrouillage (7) à coulissement vertical et le cadre de la fenêtre, porte, porte-fenêtre coulissante ou analogue, chaque tringle de verrouillage (7) à coulissement vertical est en matériau composite.

8. Dispositif selon la revendication 6 ou 7, **caractérisé par le fait que** chaque tringle de verrouillage (7) à coulissement vertical comporte des extrémités actives métalliques.

9. Dispositif selon l'une quelconque des revendications précédentes, **caractérisé par le fait que** le matériau thermiquement isolant est un polyamide chargé de fibre de verre.

## Claims

1. Locking device with at least one locking point, in particular for a window, door, sliding door or the like, comprising at least one edge plate (1) made of a thermally conducting material, the said edge plate (1) bearing mechanical locking elements and the housings of mechanisms, **characterised in** combination by the fact that the edge plate (1) cooperates with a sleeve (2) made of a thermally insulating material, to avoid the formation of a thermal bridge between the interior and exterior of the door, window, sliding door or the like for which the device is intended, and by the fact that the sleeve (2) has an elongated configuration and a cross section in the form of a curved U shape, which is capable of being attached to the edge plate (1) of the locking device.

2. Device according to claim 1, **characterised by** the fact that the sleeve (2) is made of a composite material.

3. Device according to claim 1 or 2, **characterised by** the fact the sleeve (2) has a U-shaped configuration.

4. Device according to any one of the preceding claims, **characterised by** the fact that the sleeve (2) comprises passages for the mechanical locking elements such as sliding bolts, sliding hooks, tilting hooks or the like of the edge plate (1).

5. Device according to any one of the preceding claims, **characterised by** the fact that the sleeve (2) comprises passages for the securing screws of the edge plate (1).

6. Device according to any one of the preceding claims, **characterised by** the fact that the device comprises at least one vertically sliding locking rod (7) made of a thermally insulating material.

7. Device according to claim 6, **characterised by** the fact that to avoid the formation of a thermal bridge between each vertically sliding locking rod (7) and the frame of the window, door, sliding door or the like, each vertically sliding locking rod (7) is made of a composite material.

8. Device according to claim 6 or 7, **characterised by** the fact that each vertically sliding locking rod (7) has active metallic ends.

9. Device according to any one of the preceding claims, **characterised by** the fact that the thermally insulating material is a polyamide containing fibreglass.

## Patentansprüche

1. Schließvorrichtung mit mindestens einem Verriegelungspunkt, insbesondere für Fenster, Türen, Schiebefenstertüren o. ä., die mindestens ein Schließblech (1) aus wärmeleitendem Material aufweist, wobei an diesem Schließblech (1) mechanische Schließorgane und Mechanikgehäuse sitzen,
**dadurch gekennzeichnet,**
**dass** in Kombination das Schließblech (1) mit einem Futter (2) aus wärmeisolierendem Material zusammenwirkt, so dass die Bildung von Kältebrücken zwischen dem Inneren und dem Äußeren der Tür, des Fensters, der Schiebefenstertür o. ä., für die die Vorrichtung bestimmt ist, vermieden wird, und das Futter (2) eine längliche Gestalt und einen gekrümmt U-förmigen Querschnitt aufweist, mit dem es auf das Schließblech (1) der Schließvorrichtung aufgeschoben werden kann.

2. Vorrichtung nach Anspruch 1,
**dadurch gekennzeichnet,**
**dass** das Futter (2) aus Verbundwerkstoff besteht.

3. Vorrichtung nach Anspruch 1 oder 2,
**dadurch gekennzeichnet,**
**dass** das Futter (2) eine U-förmige Gestalt aufweist.

4. Vorrichtung nach einem der vorherigen Ansprüche,
**dadurch gekennzeichnet,**
**dass** das Futter (2) Durchlässe für die mechanischen Schließorgane des Schließblechs (1) wie z. B. Schnapper, Gleitriegel, Drehriegel o. ä. aufweist.

5. Vorrichtung nach einem der vorherigen Ansprüche,
**dadurch gekennzeichnet,**
**dass** das Futter (2) Durchlässe für die Befestigungsschrauben des Schließblechs (1) aufweist.

6. Vorrichtung nach einem der vorherigen Ansprüche,
**dadurch gekennzeichnet,**
**dass** die Vorrichtung mindestens eine vertikal gleitende Schließstange (7) aus wärmeisolierendem Material aufweist.

7. Vorrichtung nach Anspruch 6,
**dadurch gekennzeichnet,**
**dass** jede vertikal gleitende Schließstange (7) aus Verbundwerkstoff besteht, um die Bildung einer Kältebrücke zwischen jeder vertikal gleitenden Schließstange (7) und dem Rahmen des Fensters, der Tür, der Schiebefenstertür o. ä. zu vermeiden.

8. Vorrichtung nach Anspruch 6 oder 7,
**dadurch gekennzeichnet,**
**dass** jede vertikal gleitende Schließstange (7) aktive Enden aus Metall aufweist.

9. Vorrichtung nach einem der vorherigen Ansprüche,
**dadurch gekennzeichnet,**
**dass** das wärmeisolierende Material ein glasfaserhaltiges Polyamid ist.
